# EUROPÄISCHE PATENTSCHRIFT

(11) **EP 1 092 367 B1**
(45) Veröffentlichungstag und Bekanntmachung des Hinweises auf die Patenterteilung: **17.12.2003**
(21) Anmeldenummer: 00890290.0
(22) Anmeldetag: 21.09.2000
(51) Int. Cl.: A47B 73/00

(54) **Bauelement zur Errichtung von Regalen**
Building element to erect shelves
Elément de construction pour des étagères

(30) Priorität: 12.10.1999 AT 70599 U
(43) Veröffentlichungstag der Anmeldung: 18.04.2001
(73) Patentinhaber: Durisol-Werke Gesellschaft m.b.H. Nachf. Kommanditgesellschaft, 2481 Achau (AT)
(72) Erfinder: Temmel, Manfred, 2620 Loipersbach (AT)
(74) Vertreter: Atzwanger, Richard, Dipl.-Ing. Patentanwalt

(56) Entgegenhaltungen:
- CH-A- 648 737
- DE-B- 1 147 726
- US-A- 3 643 814
- US-A- 4 485 930

## Beschreibung

Die gegenständliche Erfindung betrifft ein Bauelement zur Errichtung von Regalen zur Speicherung von Flaschen, insbesondere von Weinflaschen, bestehend aus einem rahmenförmigen, vier Wände aufweisenden Hohlstein, welcher aus zementgebundenen, mineralisierten Holzspänen od.dgl. hergestellt ist, wobei die Außenseite einer der Wände eine ebene Auflagefläche bildet.

Es ist bekannt, Regale für Flaschen dadurch herzustellen, daß mit einer Ausnehmung versehene Bauelement in horizontaler Lage übereinander angeordnet werden, wodurch eine horizontale Öffnungen aufweisende Wand errichtet wird, wobei in die Öffnungen Flaschen eingesetzt werden können. Für die Errichtung derartiger Wände werden insbesondere rohrförmige Bauelemente oder mit einer zylindrischen Öffnung versehene Bauelemente verwendet. Bekannte mit derartigen Bauelmenten errichtete, der Aufbewahrung von Flaschen dienende Wände sind jedoch insoferne nachteilig, als in jede der Öffnungen jeweils nur eine Flasche eingesetzt werden kann, wodurch der zur Verfügung stehende Speicherraum nur schlecht ausnützbar ist.

Aus der CH 648 737 ist weiters ein derartiges Bauelement bekannt, bei welchem die Innenseite der als Auflagefläche dienenden Bodenwand von einer Seitenwand zur anderen Seitenwand hin abfallend ausgebildet ist. Dieses Bauelement ist jedoch nachteilig, da die an ihrer Innenseite zum mittleren Bereich hin abfallende Wand eine größere Dicke aufweist, als dies zur Gewährleistung der erforderlichen Festigkeit dieser Wand notwendig ist.

Der gegenständlichen Erfindung liegt ausgehend von diesem Stand der Technik die Aufgabe zugrunde, ein derartiges Bauelement zu schaffen, welches hinsichtlich des erforderlichen Materialaufwandes und hinsichtlich dessen Gewichtes optimiert ist. Dies wird erfindungsgemäß dadurch erzielt, daß die mit der ebenen Auflagefläche ausgebildete Wand über ihre Länge eine sich zur Mitte hin vergrößernde Dicke aufweist, wodurch deren Innenfläche nach oben hin gewölbt ist.
Nach einer bevorzugten Ausführungsform ist die Innenfläche der mit der Auflagefläche ausgebildeten Wand im Querschnitt angenähert kreisbogenförmig nach innen ausgewölbt und geht sie in im Querschnitt kreisbogenförmig verlaufenden Kurven in die Innenflächen der an die mit der Auflagefläche ausgebildeten Wand anschließenden Seitenwände über. Dabei kann die mit der Auflagefläche ausgebildete Wand in ihrem mittleren Bereich eine gegenüber den seitlichen Bereichen um etwa 40% vergrößerte Dicke aufweisen. Weiters kann das Bauelement an seinen vier Ecken abgerundet sein. Zudem können auch die Innenflächen sämtlicher Wände über Abrundungen ineinander übergehen.

Nach einem bevorzugten Ausführungsbeispiel beträgt die Dicke der unteren Wand etwa 5 cm bis 7cm, beträgt die Dicke der beiden Seitenwände etwa 4 cm und beträgt die Dicke der oberen Wand etwa 5 cm. Weiters betragen die Länge des Bausteines etwa 50 cm, dessen Höhe etwa 35 cm und dessen Breite etwa 27 cm. Nach einer ersten Ausführungsvariante weist die obere Wand des Bauelementes einen nach außen ausgebuchteten Verlauf auf, wobei die Länge des Bausteines etwa 50 cm, dessen Höhe zwischen 33 cm und 40 cm und dessen Breite etwa 27 cm betragen. Nach einen zweiten Ausführungsvariante ist die obere Wand des Bauelementes von einer Seite des Bausteines zur anderen Seite hin abfallend ausgebildet, wobei dessen Höhe zwischen 45 cm und 33 cm beträgt.

Der Gegenstand der Erfindung ist nachstehend anhand eines in der Zeichnung dargestellten Ausführungsbeispiels näher erläutert. Es zeigen:
- Fig. 1: ein erstes erfindungsgemäßes Bauelement, in Vorderansicht,
- Fig. 2: ein zweites erfindungsgemäßes Bauelement, in Vorderansicht,
- Fig. 3: ein drittes erfindungsgemäßes Bauelement, in Vorderansicht,
- Fig. 4: eine mit erfindungsgemäßen Bauelementen errichtete Wand zur Speicherung von Flaschen, in axonometrischer Darstellung.

Das in Fig. 1 dargestellte Bauelement 1 ist ein angenähert quadrischer Hohlstein, welcher aus zementgebundenen, mineralsierten Holzspänen besteht. Das Bauelement 1 weist eine untere Wand 11 auf, welche an ihrer Außenseite als Auflagefläche dient. Weiters weist sie zwei Seitenwände 12 und 13 und eine Deckwand 14 auf. Die Dicke der Seitenwände 12 und 13 beträgt etwa 4 cm. Die Dicke der Deckwand 14 beträgt etwa 5 cm. Dabei weisen die Wände 12 bis 14 über ihre Länge eine angenähert gleichbleibende Dicke auf. Demgegenüber weist die untere Wand 11 über ihre Länge eine sich von ihren beiden Anschlüssen mit den Seitenwänden 12 und 13 zum mittleren Bereich hin von etwa 5 cm auf etwa 7 cm vergrößernde Dicke auf. Dadurch ist die untere Wand 11 an ihrer Innenseite 11a mit einer sich nach oben erstreckenden Auswölbung ausgebildet. Durch diese Auswölbung 11a wird einerseits die untere Wand 11 verstärkt, wodurch sie die auftretenden Belastungen aufnehmen kann. Andererseits wird durch diese Auswölbung erzielt, daß in den Hohlraum 10 eingebrachte Flaschen 2 zu den Seitenwänden 12 und 13 hin abrollen, wodurch die angestrebte Lagesicherung der Flaschen 2 erzielt wird.

Die Länge dieses Bausteines 1 beträgt etwa 50 cm, dessen Höhe beträgt etwa 35 cm und dessen Breite beträgt etwa 27 cm.

In den Fig. 2 und 3 sind alternative Ausführungsformen des Bausteines nach Fig.1 dargestellt. Dabei ist der in Fig. 2 dargestellte Baustein 1a mit einer nach oben symmetrisch ausgewölbten oberen Wand 14a ausgebildet. Der in Fig. 3 dargestellte Baustein 1b ist mit einer sich von der Seitenwand 12b zur Seitenwand 13b geschwungen ansteigenden oberen Wand 14b ausgebildet.

In Fig. 4 ist eine aus Bausteinen 1, 1a und 1b hergestellte Wand dargestellt, welche als Speicherwand für Flaschen 2 od.dgl. verwendet werden kann.

## Patentansprüche

1. Bauelement zur Errichtung von Regalen zur Speicherung von Flaschen (2), insbesondere von Weinflaschen, bestehend aus einem rahmenförmigen, vier Wände (11 bis 14) aufweisenden Hohlstein (1), welcher aus zementgebundenen, mineralisierten Holzspänen od.dgl. hergestellt ist, wobei die Außenseite einer der Wände (11) eine ebene Auflagefläche bildet, **dadurch gekennzeichnet, daß** die mit der ebenen Auflagefläche ausgebildete Wand (11) über ihre Länge eine sich zur Mitte hin vergrößernde Dicke aufweist, wodurch die Innenfläche (11a) dieser Wand (11) nach innen hin gewölbt ist.

2. Bauelement nach Anspruch 1, **dadurch gekennzeichnet, daß** die Innenfläche (11a) der mit der Auflagefläche ausgebildeten Wand (1) im Querschnitt angenähert kreisbogenförmig nach oben ausgewölbt ist und in im Querschnitt kreisbogenförmig verlaufenden Kurven in die Innenflächen der an diese Wand anschließenden Seitenwände (12, 13) übergeht.

3. Bauelement nach Anspruch 2, **dadurch gekennzeichnet, daß** die mit der Auflagefläche ausgebildete Wand (11) in ihrem mittleren Bereich eine gegenüber den seitlichen Bereichen um etwa 40% vergrößerte Dicke aufweist.

4. Bauelement nach einem der Ansprüche 1 bis 3, **dadurch gekennzeichnet, daß** es an seinen vier Ecken abgerundet ist.

5. Bauelement nach einem der Ansprüche 1 bis 4, **dadurch gekennzeichnet, daß** die Innenflächen sämtlicher Wände (11 bis 14) über Abrundungen ineinander übergehen.

6. Bauelement nach einem der Ansprüche 1 bis 5, **dadurch gekennzeichnet, daß** die Dicke der unteren Wand (11) etwa 5 cm bis 7 cm, die Dicke der beiden Seitenwände (12, 13) etwa 4 cm und die Dicke der oberen Wand (14) etwa 5 cm beträgt.

7. Bauelement nach einem der Ansprüche 1 bis 6, **dadurch gekennzeichnet, daß** die Länge des Bausteines etwa 50 cm, dessen Höhe etwa 35 cm und dessen Breite etwa 27 cm beträgt.

8. Bauelement nach einem der Ansprüche 1 bis 7, **dadurch gekennzeichnet, daß** dessen obere Wand (14a) einen nach außen ausgebuchteten Verlauf aufweist, wobei die Länge des Bausteines (1a) etwa 50 cm, dessen Höhe zwischen 33 cm und 40 cm und dessen Breite etwa 27 cm beträgt.

9. Bauelement nach einem der Ansprüche 1 bis 6, **dadurch gekennzeichnet, daß** dessen obere Wand (14b) von einer Seite des Bausteines (1b) zur anderen Seite hin abfallend ausgebildet ist, wobei dessen Höhe zwischen 45 cm und 33 cm beträgt.

## Claims

1. A structural element for the erection of shelves for storing bottles (2), in particular wine bottles, consisting of a frame-type hollow block (1) comprising four walls (11 to 14), which hollow block (1) is made from cement-bonded, mineralised wood chips or the like, the outside of one of the walls (11) forming a flat bearing surface,
**characterised in that** over its length the wall (11) formed with the flat bearing surface increases in thickness towards the centre, whereby the inner surface (11a) of this wall (11) is arched inwards.

2. A structural element according to claim 1, **characterised in that** the inner surface (11a) of the wall (1) formed with the bearing surface is arched upwards with a cross section approximately in the form of an arc of a circle and merges with the inner surfaces of the side walls (12, 13) adjoining this wall in curves extending cross-sectionally in the form of arcs of circles.

3. A structural element according to claim 2, **characterised in that** the wall (11) formed with the bearing surface exhibits a thickness in its central area which is approximately 40% larger than the lateral areas.

4. A structural element according to one of claims 1 to 3, **characterised in that** it is rounded at its four corners.

5. A structural element according to one of claims 1 to 4, **characterised in that** the inner surfaces of all the walls (11 to 14) merge with one another in rounded manner.

6. A structural element according to one of claims 1 to 5, **characterised in that** the thickness of the lower wall (11) amounts to approximately 5 cm to 7 cm, the thickness of the two side walls (12, 13) amounts to approximately 4 cm and the thickness of the upper wall (14) amounts to approximately 5 cm.

7. A structural element according to one of claims 1 to 6, **characterised in that** the length of the building block amounts to approximately 50 cm, the height thereof to approximately 35 cm and the width thereof to approximately 27 cm.

8. A structural element according to one of claims 1 to 7, **characterised in that** the upper wall (14a) thereof exhibits an outwardly bulging profile, wherein the length of the building block (1a) is approximately 50 cm, the height thereof between 33 cm and 40 cm and the width thereof approximately 27 cm.

9. A structural element according to one of claims 1 to 6, **characterised in that** the upper wall (14b) thereof falls away from one side of the building block (1b) towards the other side, wherein the height thereof is between 45 cm and 33 cm.

## Revendications

1. Élément de construction pour des étagères destinées au stockage de bouteilles (2), en particulier des bouteilles de vin, comprenant un bloc creux (1) à quatre parois (11 à 14) en forme de cadre, qui est réalisé dans des copeaux de bois ou éléments similaires liés au ciment et minéralisés, la face extérieure de l'une des parois (11) formant une surface de pose plane, **caractérisé en ce que** la paroi (11) formée avec la surface de pose plane présente sur toute sa longueur une épaisseur qui augmente en allant vers le centre, moyennant quoi la face intérieure (11a) de ladite paroi (11) est bombée vers l'intérieur.

2. Élément de construction selon la revendication 1, **caractérisé en ce que** la face intérieure (11a) de la paroi (11) formée avec la surface de pose plane est bombée vers le haut pratiquement en forme d'arc de cercle par référence à une coupe transversale et se prolonge par des courbes s'étendant en forme d'arc de cercle, par référence à une coupe transversale, vers les faces intérieures des parois latérales (12, 13) adjacentes à ladite paroi.

3. Élément de construction selon la revendication 2, **caractérisé en ce que** la paroi (11) formée avec la surface de pose possède dans sa zone centrale une épaisseur supérieure de 40 % environ à celle des zones latérales.

4. Élément de construction selon l'une quelconque des revendications 1 à 3, **caractérisé en ce que** ledit élément est arrondi au niveau de ses quatre coins.

5. Élément de construction selon l'une quelconque des revendications 1 à 4, **caractérisé en ce que** les faces intérieures de toutes les parois (11 à 14) se fondent l'une dans l'autre en formant des arrondis.

6. Élément de construction selon l'une quelconque des revendications 1 à 5, **caractérisé en ce que** l'épaisseur de la paroi inférieure (11) est de l'ordre de 5 à 7 cm environ, l'épaisseur des deux parois latérales (12, 13) est égale à 4 cm environ et l'épaisseur de la paroi supérieure (14) est égale à 5 cm environ.

7. Élément de construction selon l'une quelconque des revendications 1 à 6, **caractérisé en ce que** la longueur du bloc est égale à 50 cm environ, sa hauteur à 35 cm environ et sa largeur à 27 cm environ.

8. Élément de construction selon l'une quelconque des revendications 1 à 7, **caractérisé en ce que** la paroi supérieure (14a) de celui-ci forme une courbure vers l'extérieur, la longueur du bloc (1a) mesurant environ 50 cm, sa hauteur étant comprise entre 33 cm et 40 cm environ et sa largeur mesurant environ 27 cm.

9. Élément de construction selon l'une quelconque des revendications 1 à 6, **caractérisé en ce que** la paroi supérieure (14b) de celui-ci est réalisée avec une inclinaison allant d'un côté du bloc (1b) vers l'autre côté, la hauteur de celui-ci étant comprise entre 45 cm et 33 cm environ.
